# EUROPÄISCHE PATENTSCHRIFT

(11) **EP 1 310 598 B1**
(45) Veröffentlichungstag und Bekanntmachung des Hinweises auf die Patenterteilung: **16.07.2008**
(21) Anmeldenummer: 02025023.9
(22) Anmeldetag: 11.11.2002
(51) Int. Cl.: E01C 19/40

(54) **Fertiger zum bodenseitigen Einbau von Schichten für Strassen od. dgl.**
Paver for laying roadlayers
Finisseuse pour la pose de revêtements routiers

(30) Priorität: 13.11.2001 DE 10155507
(43) Veröffentlichungstag der Anmeldung: 14.05.2003
(73) Patentinhaber: ABG Allgemeine Baumaschinen-Gesellschaft mbH, 31785 Hameln (DE)
(72) Erfinder: Heims, Dirk, 31848 Bad Münder (DE)
(74) Vertreter: Sparing Röhl Henseler Patentanwälte European Patent Attorneys

(56) Entgegenhaltungen:
- EP-A- 0 774 542
- EP-A- 1 120 495
- FR-A- 1 337 936
- US-A- 4 759 657
- US-A- 6 059 489

## Beschreibung

Die Erfindung betrifft einen Fertiger zum bodenseitigen Einbau von Schichten für Straßen od.dgl. nach dem Oberbegriff des Anspruchs 1.

Aus US 4 759 657 A ist ein Fertiger mit einer schwimmenden Einbaubohle bekannt. Die Verbindung zwischen der Bohle und dem Fertiger stellen Ausleger her, die jeweils mit ihrem freien Ende seitlich an dem Fertiger befestigt sind. Am hinteren Ende des Fertigers sind ferner in der Nähe der Bohle an den Auslegern angreifende Hubzylinder angeordnet. Bei einem Arbeitsvorgang wird in Fahrtrichtung vor die Bohle Straßenbaumaterial gebracht, aus dem die Bohle durch Abstreifen und Verdichten eine Schicht erwünschter Dicke formt. Die Bohle bewegt sich damit auf dem Straßenbaumaterial schwimmend aufliegend, gehalten von den in beiden Richtungen offenen Hubzylindern. Zur Vermeidung von Anfahrhöhenfehlern ist vorgesehen, daß während einer bestimmten Anfahrzeit die Bohle zusammen mit den Auslegern und den Hubzylindern ein starr mit dem Fertiger verbundenes System bildet, das keine Höhenänderungen erlaubt. Die Bohle kann dann nicht zwangsläufig durch Straßenbaumaterial angehoben werden, das zeitlich vor dem Stillstand der Straßenbaumaschine vor die Bohle gelangt ist und während des Stillstandes an Fließfähigkeit eingebüßt hat. Ein Höhenfehler in der Schicht wird damit vermieden.

Während des Einbauvorgangs wird die Einbaubohle, die über Zugarme und Zugpunkte mittig an den Fertiger angelenkt ist, von diesem gezogen und in ihrer Höhenlage verändert. Im hinteren Fertigerbereich befindliche Bohlentransportzylinder, die für den Transportfall die Einbaubohle anheben, befinden sich während des Einbauvorganges in einem drucklosen, d.h. die Höhenlage der Einbaubohle nicht beeinflussenden Zustand. Diese Bohlentransportzylinder sind mit ihrer Kolbenseite am oberen hinteren Rahmen des Fertigers und mit ihrer Kolbenstangenseite an den mit der Einbaubohle verbundenen Zugarmen befestigt.

Um Anfahrbuckeln entgegenzuwirken, wird der Bohlentransportzylinder im Moment des Wiederanfahrens für einige Sekunden kolbenseitig gesperrt, so daß die Einbaubohle nicht nach oben hin ausweichen kann, da nunmehr der Fertiger mit seinem Gewicht dagegen hält. Die Zeitdauer des Sperrens wird so bemessen, daß sichergestellt ist, daß der Fertiger den Bereich des unter der Einbaubohle und vor dem Stampfer liegenden kalten Mischguts überwunden hat.

Da die Bohlentransportzylinder sich jedoch je nach Grundbreite des Fertigers innerhalb von 2,5 bzw. 3,0 m befinden, ist die Wirkung der sogenannten Bohlenaufsteigarretierung im mittleren Bereich einer Einbaubohle zufriedenstellend, jedoch aufgrund der Elastizität der Einbaubohlen nicht im äußeren. Man beachte in diesem Zusammenhang, daß ausfahrbare Einbaubohlen Arbeitsbreiten bis 9,0 m und manuell anbaubare Einbaubohlen bis z.T. über 13 m aufweisen.

Bei manuell anbaubaren Einbaubohlen wird z.B. durch oberhalb der Einbaubohle liegende Stützen versucht, die vertikale Steifigkeit der Einbaubohle in sich zu vergrößern. Dieses gelingt jedoch nur zum Teil, da aufgrund der großen Bohlenbreite die Stützkräfte nicht ausreichend groß sind, um die Wirkung der Bohlenaufsteigarretierung auch im äußeren Bohlenbereich sicher zu stellen.

Besonders kritisch ist die Situation jedoch in Verbindung mit ausfahrbaren Einbaubohlen. Bekanntlich werden hierbei hinter der Grundbohle befindliche ausfahrbare Bohlenverbreiterungsteile (auch Ausfahrbohlen genannt) hydraulisch ausgefahren und dem Bedarf entsprechend durch manuell anbaubare Verlängerungen bis zu 9,0 m verbreitert. Die Wirkungsweise der Bohlenaufsteigarretierung bezogen auf die Grundbohle ist auch hier zufriedenstellend. Sie wird jedoch bereits durch Spiel und Elastizität im Führungsmechanismus der Ausfahrbohlen deutlich minimiert, zumal in diesem Bereich keine Abstützungen wie bei den manuell anbaubaren Einbaubohlen in Anwendung gebracht werden können. Selbst wenn dieses, wie schon bei den manuell anbaubaren Einbaubohlen erwähnt, geschieht, wäre dies nicht ausreichend.

Aufgabe der Erfindung ist es, einen Fertiger nach dem Oberbegriff des Anspruchs 1 zu schaffen, mit dem Anfahrbuckel auch im äußeren Bohlenbereich vermieden oder zumindest soweit minimiert werden können, daß sie innerhalb des Toleranzbereiches liegen und keiner weiteren Nachbehandlung bedürfen.

Diese Aufgabe wird entsprechend dem kennzeichnenden Teil des Anspruchs 1 gelöst.

Hierbei sind die Stellzylinder, die zum Vermeiden des Anfahrbuckels erfindungsgemäß vorgesehen sind, quer zur Fahrtrichtung des Fertigers und im wesentlichen außerhalb des Fahrgestells angeordnet, wobei sie kolbenseitig mit dem Fahrgestell und kolbenstangenseitig mit den Außenseiten, d.h. den äußeren Wangen der durch die Ausfahrbohlen und/oder angestückelten Bohlenteile gebildeten Bohlenverbreiterungen verbunden sind.

Im hinteren Fertigerbereich werden oberhalb der Einbaubohle je Seite zumindest ein Hydraulikzylinder derart angeordnet, daß er sich quer zur Fahrtrichtung befindet, kolbenseitig mit dem Fahrgestell und kolbenstangenseitig mit Bohlenverbreiterungsteilen verbunden ist. Insbesondere in Verbindung mit den Ausfahrbohlen erfolgt die kolbenstangenseitige Verbindung im äußeren Bereich des für die Breitenverstellung vorhandenen Führungsrahmens, und zwar derart, daß die Breitenverstellung über den gesamten Bereich ohne Einschränkung durch die Stützfunktion erfolgen kann.

Im Gegensatz zur Bohlenaufsteigarretierung werden die Stützzylinder im Moment des Anfahrens nicht kolbenseitig gesperrt, sondern mit einem einstellbaren hydraulischen Druck beaufschlagt. Diese Maßnahme ist durch das Zusammenspiel mit der Bohlenaufsteigarretierung sowie des Anbaus quer zur Fahrtrichtung notwendig und weist folgende Vorteile auf:
- Einstellen des Belastungsdrucks entsprechend den Arbeitsbreiten.
- Eine Relativbewegung quer zur Fahrrichtung zwischen Fertiger und Einbaubohle, z.B. durch Lenkeinschlag im Moment des Anfahrens hervorgerufen, wird ermöglicht.
- Etwaiges Auffahren z.B. der vorderen Fahrwerke des Fertigers auf davor liegendes Mischgut führt über die Hebelwirkung nicht zu einem Herunterdrücken der Einbaubohlen in das Mischgut.
- Zugpunktverstellungen im Moment des Anfahrens sind jederzeit möglich.

Die im wesentlichen quer zur Fahrtrichtung angeordneten Hydraulikzylinder werden so mit der Einbaubohle verbunden, daß ihre Krafteinleitung im hinteren Bohlenbereich erfolgt und somit der beim Einbau erfolgenden Verdrehung der Einbaubohle in positiver Weise entgegenwirkt.

Weitere Ausgestaltungen der Erfindung sind der nachfolgenden Beschreibung und den Unteransprüchen zu entnehmen.

Die Erfindung wird nachstehend anhand eines schematisiert in den beigefügten Abbildungen dargestellten Ausführungsbeispiels näher erläutert.

Fig. 1 zeigt eine Seitenansicht eines Fertigers.

Fig. 2 zeigt eine rückwärtige Ansicht des Fertigers rechts ohne und links mit ausgefahrener Ausfahrbohle.

Fig. 3 zeigt einen Hydraulikschaltplan für eine Stützzylinderbeaufschlagung.

Der im nicht arbeitenden Zustand dargestellte Fertiger zum bodenseitigen Einbau von Schichten von Straßen od.dgl. umfaßt ein Fahrgestell 1 mit Raupenfahrwerken 2 (stattdessen können auch Radfahrwerke vorgesehen sein), wobei das Fahrgestell 1 vorderseitig einen Kübel 3 und rückseitig eine Verteilerschnecke 4 aufweist, zwischen denen ein (nicht sichtbarer) Förderer zum Transportieren von einzubauendem Mischgut aus dem Kübel 3 durch einen Förderschacht, über dem sich Aufbauten befinden, in den Bereich der Verteilerschnecke 4 angeordnet ist.

Am Fahrgestell 1 ist eine schwimmende Einbaubohle 5 zum schwimmenden Einbau von einzubauendem Mischgut über Zugarme 6 angelenkt. Die Einbaubohle 5 befindet sich in Einbaurichtung hinter dem Bereich der Verteilerschnecke 4 und kann eine Basisbohle 7 sowie bezüglich dieser seitlich und unabhängig voneinander ausfahrbare Ausfahrbohlen 8 umfassen. Die Basisbohle 7 ist üblicherweise mittig geteilt, wobei die beiden Hälften der Basisbohle 7 zur Einstellung eines Dachprofils über eine entsprechende Stelleinrichtung 17 quer zur Einbaurichtung gegeneinander neigbar sind. Mittels der Ausfahrbohlen 8 ist die Basisbohle 7 etwa auf ihre doppelte Breite verbreiterbar. Sind keine Ausfahrbohlen 8 vorhanden oder soll noch eine zusätzliche Verbreiterung vorgenommen werden, wird dies durch manuell anstückelbare Bohlenteile 9 vorgenommen. Die Ausfahrbohlen 8 bzw. die anstückelbaren Bohlenteile 9 sind im allgemeinen um eine Bohlentiefe gegenüber der Basisbohle 7 in Einbaurichtung gesehen versetzt.

Jeder Zugarm 6 ist an seinem vorderen Ende am Fahrgestell 1 schwenkbar angelenkt, wobei der Anlenkpunkt gegenüber dem Fahrgestell 1 höhenverstellbar ist. Dies wird beispielsweise dadurch bewirkt, daß der Zugarm 6 an seinem vorderen Ende gegabelt ist, mit seinem gegabelten Ende ein Flacheisen 10 umgreift und sich über einen Lagerring eines bei 11 in dem gegabelten Ende angeordneten, die Zugkräfte aufnehmenden Lagers an dem Flacheisen 10 abstützt, während ein Stellzylinder 12 an dem gegabelten Ende angreift und zum Zweck der Einbaustärkenveränderung bzw. Nivellierung die Höhe des Anlenkpunktes gegenüber dem Fahrgestell 1 bestimmt, wodurch auch ein positiv einzustellender Anstellwinkel der Einbaubohle 5 gegenüber dem Untergrund 14 beeinflußt wird.

Bohlentransportzylinder 13 dienen zum Anheben der Einbaubohle 5 in Transportstellung. Diese befinden sich im Einbaufall, abgesehen von dem eingangs geschilderten Fall beim Wiederanfahren des Fertigers, im allgemeinen in Schwimmstellung.

Beim Einbau können die Bohlentransportzylinder 13 zur Bohlenteilentlastung verwendet werden, indem sie einen Teil des Gewichts der Einbaubohle 5 auf das Fahrgestell 1 übertragen. Beim Einbau von wenig tragfähigem Mischgut wird durch Bohlenarretierung über die Bohlentransportzylinder 13 ein Absinken der Einbaubohle 5 während des Stillstands des Fertigers bewirkt. Durch kolbenseitiges Sperren der Bohlentransportzylinder 13 können diese ferner ein Aufsteigen der Einbaubohle 5 beim Wiederanfahren verhindern, allerdings wirken sie dann praktisch nur auf die Basisbohle 7, wie eingangs erläutert wurde.

Damit sich ein ebener Schichteinbau im Querprofil (ohne oder mit Dachprofil bzw. Neigung) ergibt, müssen sich die Hinterkante der Basisbohle 7 und die Hinterkanten der Ausfahrbohlen 8 in gleicher Höhenlage zueinander befinden, und zwar unabhängig davon, ob mit Dachprofil oder Querneigung eingebaut wird. Dementsprechend sind die Ausfahrbohlen 8 in ihrer Höhe gegenüber der Basisbohle 7 verstellbar. Änderungen des Anstellwinkels müßten zur Beibehaltung eines ebenen Deckeneinbaus durch eine entsprechende Änderung der Verstellung kompensiert werden.

Die Basisbohle 7 umfaßt (ebenso wie die Ausfahrbohlen 8) insbesondere unterseitig als Verdichtungswerkzeuge mindestens eine über einen nicht dargestellten Antrieb um einen vorbestimmbaren Hub auf- und abbewegliche, mit einer Dosierschräge versehene Stampferleiste 16 sowie nachfolgend eine gegebenenfalls mit einem nicht dargestellten Vibrationsantrieb gekoppelte Glättplatte 18. Der Antrieb der Stampferleiste(n) 16 ist insbesondere als Exzenterantrieb ausgebildet und bezüglich der Hubzahl der Stampferleiste(n) 16 einstellbar.

Die Aufbauten des Fahrgestells 1 umfassen einen Fahrerstand 19, der seitlich hinten mit Zylinderaufhängungen 20 versehen ist, um daran sich seitlich nach außen erstreckende Hydraulikzylinder 21 kolbenseitig anzulenken, während sie kolbenstangenseitig an Außenwangen 22 bzw. 23 der Ausfahrbohlen 8 bzw. der angestückelten Bohlenteile 9 angelenkt sind. Die Anlenkung erfolgt zumindest bei vorhandenen Ausfahrbohlen 8 beispielsweise über Gelenklager bzw. Kugelgelenke, die ein ausreichendes Spiel aufweisen, so daß die hydraulische Bohlenverbreiterung durch Ausfahren der Ausfahrbohlen 8 nicht beeinträchtigt wird. Dementsprechend groß hat auch der Hub der Hydraulikzylinder 21 zu sein, so daß sie ohne Demontage sämtlichen Bohlenverstellungen relativ zum Fertiger gerecht werden.

Mindestens je ein hydraulischer Stützzylinder 21 ist auf jeder Seite des Fertigers angeordnet und belastet bei hydraulischer Beaufschlagung die jeweilige Bohlenhälfte im wesentlichen vertikal. Bei großen Arbeitsbreiten, bei denen Ausfahrbohlen 8 und angestückelte Bohlenteile 9 verwendet werden, können an letzteren angreifende Stützzylinder 21 an im hinteren Fertigerbereich seitlich nach außen ragenden Auslegern 24 angelenkt sein. Die Stützzylinder 21 werden im Gegensatz zur Bohlenaufsteigarretierung durch die Bohlentransportzylinder 13 im Moment des Anfahrens nicht kolbenseitig gesperrt, sondern mit einem einstellbaren hydraulischen Druck beaufschlagt.

Die Zylinderaufhängungen 20 am Fahrgestell 1 und an der Einbaubohle 5 sind zweckmäßigerweise derart angebracht, daß die zulässige Transportbreite für den Fertiger mit eingefahrenen Ausfahrbohlen 8 von 2,55m bzw. 3 m nicht überschritten wird.

Als Hydraulikzylinder 21 kommen insbesondere Plungerzylinder infrage, während der zu ihrer Beaufschlagung verwendete Hydraulikdruck vorzugsweise einstellbar ist. Hierbei ist es ferner zweckmäßig, wenn die Ansteuerung der Druckbeaufschlagung der Hydraulikzylinder 21 mit dem Fahrantrieb derart verriegelt ist, daß sie wahlweise bereits beim Anhalten des Fertigers oder erst beim Anfahren wirksam wird. Die Dauer der Wirksamkeit kann ebenfalls einstellbar gestaltet sein. Außerdem ist es zweckmäßig, die Ansteuerung der Druckbeaufschlagung mit der in Grundbreite vorhandenen Bohlenaufsteigarretierung zu synchronisieren. Gegebenenfalls kann die Ansteuerung der Druckbeaufschlagung dem Bedarf entsprechend auch manuell erfolgen.

Die Druckbeaufschlagung ist dabei so gestaltet, daß das Schwimmverhalten (Floaten) der Einbaubohle 5, d.h. Relativbewegungen der Einbaubohle 5 gegenüber dem Fertiger in vertikaler Richtung, sowohl bei ein- als auch bei ausgeschalteter Druckbeaufschlagung erhalten bleibt.

Bei Verwendung von doppeltwirkenden Hydraulikzylindern 21 kann über diese auch umgekehrt eine Entlastung der Bohlenverbreiterungsteile etwa beim Einbau von schlecht tragfähigem Mischgut bewirkt werden.

Fig. 3 zeigt einen Hydraulikkreis zur Betätigung der Stützzylinder 21. Hierbei ist eine von einem Motor 25, etwa dem Dieselmotor des Fertigers, angetriebene Hydraulikpumpe 26 vorgesehen. Bei letzterer kann es sich um eine Pumpe, die auch andere Hydraulikaggregate vorsorgt, oder aber um eine separate Pumpe handeln. Die Hydraulikpumpe 26 fördert Hydraulikflüssigkeit aus einem Reservoir 27 über ein 4-2-Wegeventil 28 zu den Stützzylindern 21, wobei in der dargestellten Stellung des 4-2-Wegeventils 28 die Stützzylinder 21 unbeaufschlagt, d.h. mit dem Reservoir 27 ebenso wie der die Hydraulikpumpe 26 aufweisende Kreis verbunden sind. Außerdem ist ein elektrisch oder manuell einstellbares, beispielsweise auf einen Maximaldruck von 50 bar eingestelltes Druckbegrenzungsventil 29 vorgesehen.

Das 4-2-Wegeventil 28 ist elektrisch über den Fahrantrieb des Fertigers ansteuerbar, so daß beim Wiederanfahren (oder auch schon beim Anhalten) des Fertigers umgeschaltet wird, so daß die Stützzylinder 21 druckbeaufschlagt werden. Diese Druckbeaufschlagung wird über ein vom Fahrantrieb beim Wiederanfahren getriggertes Zeitrelais (nicht dargestellt) für eine vorbestimmte, gegebenenfalls einstellbare Zeit von beispielsweise 5 oder 10 sec aufrechterhalten. Danach nimmt das 4-2-Wegeventil 28 die in Fig. 3 dargestellte Stellung wieder ein, so daß die Stützzylinder 21 nicht mehr druckbeaufschlagt sind.

## Patentansprüche

1. Fertiger zum bodenseitigen Einbau von Schichten für Straßen od. dgl., mit einem Fahrgestell (1) und einer über Zugarme (6) daran angelenkten, nachgezogenen, schwimmenden Einbaubohle (5), deren Anstellwinkel gegenüber dem Untergrund über Stellzylinder (12) einstellbar ist und die eine Basisbohle (7) und Ausfahrbohlen (8) und/oder angestückelte Bohlenteile (9) umfaßt, **dadurch gekennzeichnet, daß** die Einbaubohle wenigstens einen Stampfer (16) und eine Glättplatte (18) umfaßt und zwischen dem in Einbaurichtung hinteren Bereich des Fahrgestells (1) und den Ausfahrbohlen (8) und/oder den angestückelten Bohlenteilen (9) jeder Seite mindestens ein hydraulischer Stützzylinder (21) angeordnet ist, die im Moment des Anfahrens des Fertigers mit einem einstellbaren hydraulischen Druck in Richtung des Untergrunds beaufschlagbar sind.

2. Fertiger nach Anspruch 1, **dadurch gekennzeichnet, daß** die Stützzylinder (21) kolbenseitig am Fahrgestell (1) und kolbenstangenseitig an der jeweiligen Ausfahrbohle (8) bzw. an dem angestückelten Bohlenteil (9) angelenkt sind.

3. Fertiger nach Anspruch 2, **dadurch gekennzeichnet, daß** die Stützzylinder (21) über kolben- und kolbenstangenseitig vorgesehene Augen und ein ausreichendes Spiel ermöglichende Gelenklager angelenkt sind.

4. Fertiger nach einem der Ansprüche 1 bis 3, **dadurch gekennzeichnet, daß** das Fahrgestell (1) mit Zylinderaufhängungen (20) versehen ist.

5. Fertiger nach Anspruch 4, **dadurch gekennzeichnet, daß** die Zylinderaufhängungen (20) Ausleger (24) umfassen.

6. Fertiger nach einem der Ansprüche 1 bis 5, **dadurch gekennzeichnet, daß** die Stützzylinder (21) an Außenwangen (22, 23) der Ausfahrbohlen (8) und/oder der angestückelten Bohlenteile (9) angelenkt sind.

7. Fertiger nach einem der Ansprüche 1 bis 6, **dadurch gekennzeichnet, daß** der Hub der Stützzylinder (21) bei vorhandenen Ausfahrbohlen (8) ausreichend groß ist, um die hydraulische Bohlenverbreiterung nicht zu beeinträchtigen.

8. Fertiger nach einem der Ansprüche 1 bis 7, **dadurch gekennzeichnet, daß** die Stützzylinder (21) die zulässige Transportbreite des Fertigers nicht beeinträchtigend angelenkt sind.

9. Fertiger nach einem der Ansprüche 1 bis 8, **dadurch gekennzeichnet, daß** die Stützzylinder (21) Plungerzylinder sind.

10. Fertiger nach einem der Ansprüche 1 bis 9, **dadurch gekennzeichnet, daß** die Stützzylinder (21) doppeltwirkend sind.

11. Fertiger nach einem der Ansprüche 1 bis 10, **dadurch gekennzeichnet, daß** die Druckbeaufschlagung der Stützzylinder (21) einstellbar ist.

12. Fertiger nach einem der Ansprüche 1 bis 11, **dadurch gekennzeichnet, daß** die Ansteuerung der Druckbeaufschlagung der Stützzylinder (21) mit dem Fahrantrieb derart verriegelt ist, daß sie wahlweise beim Anhalten des Fertigers oder bei seinem Anfahren wirksam wird.

13. Fertiger nach einem der Ansprüche 1 bis 12, **dadurch gekennzeichnet, daß** die Dauer der Druckbeaufschlagung der Stützzylinder (21) einstellbar ist.

14. Fertiger nach einem der Ansprüche 1 bis 13, **dadurch gekennzeichnet, daß** die Ansteuerung der Druckbeaufschlagung der Stützzylinder (21) manuell auslösbar ist.

15. Fertiger nach einem der Ansprüche 1 bis 14, **dadurch gekennzeichnet, daß** die Druckbeaufschlagung der Stützzylinder (21) derart eingestellt ist, daß die Einbaubohle (5) sowohl bei ein- wie bei ausgeschalteter Druckbeaufschlagung schwimmt.

16. Fertiger nach einem der Ansprüche 1 bis 15, **dadurch gekennzeichnet, daß** die Einbaubohle (5) wenigstens eine vibrationsbeaufschlagte Glättplatte (18) umfaßt.

## Claims

1. Paver for the paving of ground courses for roads or the like, having a chassis (1) and a trailed floating screed (5) which is articulated on the latter via tow arms (6) and of which the angle of attack relative to the ground is capable of being adjusted via actuating cylinders (12) and which comprises a basic screed (7) and extendable screeds (8) and/or attached screed parts (9), **characterized in that** the screed comprises at least one tamper (16) and a smoothing plate (18), and there is arranged between the rear region, as seen in the paving direction, of the chassis (1) and the extendable screeds (8) and/or the attached screed parts (9) of each side at least one hydraulic supporting cylinder (21) which, at the moment of start-up of the paver, can be subjected to an adjustable hydraulic pressure in the direction of the ground.

2. Paver according to Claim 1, **characterized in that** the supporting cylinders (21) are articulated at the piston side on the chassis (1) and at the piston rod side on the respective extendable screed (8) or on the attached screed part (9).

3. Paver according to Claim 2, **characterized in that** the supporting cylinders (21) are articulated via lugs provided at the piston side and piston rod side and via pivoting bearings which allow sufficient play.

4. Paver according to any of Claims 1 to 3, **characterized in that** the chassis (1) is provided with cylinder suspensions (20).

5. Paver according to Claim 4, **characterized in that** the cylinder suspensions (20) comprise outriggers (24).

6. Paver according to any of Claims 1 to 5, **characterized in that** the supporting cylinders (21) are articulated on outer cheeks (22, 23) of the extendable screeds (8) and/or the attached screed parts (9).

7. Paver according to any of Claims 1 to 6, **characterized in that** the stroke of the supporting cylinders (21) is sufficiently large when extendable screeds (8) are present so as not to adversely affect the hydraulic screed widening.

8. Paver according to any of Claims 1 to 7, **characterized in that** the supporting cylinders (21) are articulated in such a way as not to adversely affect the permissible transport width of the paver.

9. Paver according to any of Claims 1 to 8, **characterized in that** the supporting cylinders (21) are plunger cylinders.

10. Paver according to any of Claims 1 to 9, **characterized in that** the supporting cylinders (21) are double-acting.

11. Paver according to any of Claims 1 to 10, **characterized in that** the pressurization of the supporting cylinders (21) can be adjusted.

12. Paver according to any of Claims 1 to 11, **characterized in that** the activation of the pressurization of the supporting cylinders (21) is interlocked with the travel drive in such a way that it becomes selectively effective either while the paver is stopping or while it is starting up.

13. Paver according to any of Claims 1 to 12, **characterized in that** the duration of the pressurization of the supporting cylinders (21) can be adjusted.

14. Paver according to any of Claims 1 to 13, **characterized in that** the activation of the pressurization of the supporting cylinders (21) can be triggered manually.

15. Paver according to any of Claims 1 to 14, **characterized in that** the pressurization of the supporting cylinders (21) is adjusted in such a way that the screed (5) floats both when the pressurization is switched on and switched off.

16. Paver according to any of Claims 1 to 15, **characterized in that** the screed (5) comprises at least one smoothing plate (18) subjected to vibration.

## Revendications

1. Finisseuse pour l'épandage au sol de revêtements destinés à des routes ou similaires, comprenant un châssis roulant (1) et une traverse de pose (5) flottante et tractée, articulée sur le châssis via des bras de traction (6), l'angle de positionnement de la traverse par rapport au sol étant réglable via des vérins de positionnement (12), qui comprend une traverse de base (7) et une traverse (8) déployable et/ou des parties de traverse (9) rapportées, **caractérisée en ce que** la traverse d'épandage comprend au moins une dameuse (16) et une plaque de lissage (18), et **en ce qu'**il est prévu, entre la zone postérieure dans la direction d'épandage, du châssis (1) et la traverse déployable (8) et/ou les parties de traverse rapportées (9), au moins un vérin de soutien hydraulique (21) sur chaque côté, lesquels peuvent être alimentés, au moment du démarrage de la finisseuse, avec une pression hydraulique réglable en direction du sol.

2. Finisseuse selon la revendication 1, **caractérisée en ce que** les vérins de soutien (21) sont articulés, du côté piston sur le châssis (1), et du côté tige de piston sur la traverse déployable respective (8) ou respectivement sur la partie de traverse rapportée (9).

3. Finisseuse selon la revendication 2, **caractérisée en ce que** les vérins de soutien (21) sont articulés via des oeillets prévus du côté piston et du côté tige de piston, et via un palier antagoniste permettant un jeu suffisant.

4. Finisseuse selon l'une des revendications 1 à 3, **caractérisée en ce que** le châssis (1) est pourvu d'accrochages (20) pour les vérins.

5. Finisseuse selon la revendication 4, **caractérisée en ce que** les accrochages (20) pour les vérins comprennent des bras (24).

6. Finisseuse selon l'une des revendications 1 à 5, **caractérisée en ce que** les vérins de soutien (21) sont articulés sur des joues extérieures (22, 23) de la traverse déployable (8) et/ou des parties de traverse rapportées (9).

7. Finisseuse selon l'une des revendications 1 à 6, **caractérisée en ce que** la course des vérins de soutien (21), en présence d'une traverse déployable (8), est suffisamment grande pour ne pas entraver l'élargissement hydraulique de la traverse.

8. Finisseuse selon l'une des revendications 1 à 7, **caractérisée en ce que** les vérins de soutien (21) sont articulés de manière à ne pas nuire à la largeur de transport admissible de la finisseuse.

9. Finisseuse selon l'une des revendications 1 à 8, **caractérisée en ce que** les vérins de soutien (21) sont des vérins à plongeurs.

10. Finisseuse selon l'une des revendications 1 à 9, **caractérisée en ce que** les vérins de soutien (21) sont à double effet.

11. Finisseuse selon l'une des revendications 1 à 10, **caractérisée en ce que** l'alimentation des cylindres de soutien (21) en pression est réglable.

12. Finisseuse selon l'une des revendications 1 à 11, **caractérisée en ce que** le pilotage de l'alimentation des vérins de soutien (21) en pression est verrouillé par l'entraînement de déplacement de telle manière qu'elle devient active au choix lors de l'arrêt de la finisseuse ou lors de son démarrage.

13. Finisseuse selon l'une des revendications 1 à 12, **caractérisée en ce que** la durée de l'alimentation des vérins de soutien (21) en pression est réglable.

14. Finisseuse selon l'une des revendications 1 à 13, **caractérisée en ce que** le pilotage de l'alimentation des vérins de soutien (21) en pression est manuellement déclenchable.

15. Finisseuse selon l'une des revendications 1 à 14, **caractérisée en ce que** l'alimentation des vérins de soutien (21) en pression est réglée de telle manière que la traverse d'épandage (5) est en flottement aussi bien si l'alimentation en pression est en marche que si l'alimentation en pression est à l'arrêt.

16. Finisseuse selon l'une des revendications 1 à 15, **caractérisée en ce que** la traverse d'épandage (5) comprend au moins une plaque de lissage (18) attaquée par des vibrations.
